# EUROPÄISCHE PATENTSCHRIFT

(11) **EP 0 481 915 B1**
(45) Veröffentlichungstag und Bekanntmachung des Hinweises auf die Patenterteilung: **28.02.1996**
(21) Anmeldenummer: 91810722.8
(22) Anmeldetag: 09.09.1991
(51) Int. Cl.: D06F 57/08

(54) **Zusammenlegbarer Wäscheständer**
Collapsable clothes-drying rack
Séchoir repliable

(30) Priorität: 18.10.1990 CH 3346/90
(43) Veröffentlichungstag der Anmeldung: 22.04.1992
(73) Patentinhaber: METALTEX SA, CH-6852 Genestrerio (CH)
(72) Erfinder: Morandi, Sergio, CH-6852 Genestrerio (CH)
(74) Vertreter: Gaggini, Carlo, Dipl.Ing.

(56) Entgegenhaltungen:
- DE-A- 1 808 409
- FR-A- 2 033 519
- FR-A- 2 630 463
- GB-A- 109 832
- GB-A- 610 429
- GB-A- 921 113
- US-A- 1 419 007
- US-A- 2 353 374

## Beschreibung

Die vorliegende Erfindung betrifft einen zusammenlegbaren Wäscheständer, wie dies im Prolog des Anspruchs 1 spezifiert wird.

Aehnliche Ständer werden im Haushaltbereich viel gebraucht und müssen deshalb verschiedene grundsätzliche Anforderungen erfüllen, d.h. sie müssen ein grosses Fassungsvermögen aufweisen, das möglichst grossen Platz für das Aufhängen der Wäsche im Freien erlaubt, müssen zusammenlegbar sein, damit sie möglichst wenig Platz einnehmen, wenn sie nicht gebraucht werden; die Handhabung muss einfach und rasch sein zu möglichst geringen Kosten, was eine einfache Konstruktion bedingt.

In der Praxis sowie auch theoretisch sind eine ganze Serie von Konstruktionen bekannt, die obigen Anforderungen zu entsprechen versuchen.

Einer dieser Vorschläge wird z.B. im französischen Patentgesuch Nr. 26 37 917 beschrieben. Es zeigt einen aus zwei gelenkartigen Beinen bestehenden Ständer, die einen Stützzirkel bilden. An jedes Bein ist für das Wäschetrocknen ein Aufhängegitter mittels Gelenk fixiert. Um das Aufhängegitter in offener ungefähr horizontaler Position zu stützen, ist ein Stützrahmen vorgesehen, der von unten her nach dem Oeffnen des Stützzirkels in das entsprechende Gitter eingeklemmt wird. Dieses Konstruktionsmodell, ähnlich jenem der Schweizer Patentschrift Nr.630 675 weist den hauptsächlichen Nachteil eines eher komplizierten Oeffnungsvorgehen des Ständers auf. Der Bediener muss nämlich nachdem er den Stützfuss geöffnet hat, die beiden Stützgitter separat anhaken und dieses Vorgehen erweist sich oft als mühsam. Ferner weist diese Konstruktion eine ganze Serie von Gelenkpunkten auf, die eine Herstellung kompliziert und kostspielig machen.

Nach einer anderen bekannten Konstruktion, die in der Schweizer Patentschrift Nr. 606 592 gezeigt ist, wird ein zusammenlegbarer Ständer vorgesehen wo die beiden Gitter durch ein einfaches Hochklappen der den Ständer bildenden Teile geöffnet wird, also ohne dass Teile eingehakt werden müssen. Der Nachteil dieser Konstruktion liegt jedoch in der übermässigen Anzahl von Gelenken: tatsächlich sind auf jeder Seite des Ständers sechs Gelenkpunkte vorgesehen, wovon 4 mit Spezialvorrichtungen, die den Oeffnungswinkel des Gelenkes limitieren. Der Nachteil ist demnach eine komplizierte Konstruktion, die hohe Herstellungskosten und verstärkte Bruchstellen zur Folge hat.

Eine ganze Serie von Konstruktionen von zusammenlegbaren Ständern ist bekannt, die alle auf dem Prinzip des Hoch- und Niederklappens der horizontalen Arbeitsfläche in vertikale Ruheposition mittels Aushaken der vorgesehenen Fixierhaken basiert sind. Alle diese Konstruktionen (von denen wir beispielsweise jene im europäischen Patent Nr. 0 280 885, englischen Nr. 15 16 963 sowie französischen Nr. 26 12 956 und Nr. 24 72 048 gezeigten erwähnen möchten), sind von komplizierter Handhabung und weisen alle eine Mehrzahl von Gelenken auf, die kostspielig und kompliziert sind.

Der Zweck der vorliegenden Erfindung basiert auf dem Prinzip eines Ständers mit Beinen, die sich zirkelförmig öffnen, wie im ersten Dokument beschrieben wird, dient dazu, einen Ständer vorzuschlagen, der leicht zu handhaben ist, wo keine Teile in bestimmten Punkten angehakt werden müssen und der die kleinstmöglichste Anzahl an Gelenken hat, welche einfach gebaut sind, d.h. einfache Rotationspunkte ohne Bewegungseinschränkung. Damit wird ein Ständer von leichter Handhabung zu einem günstigen Preis erreicht.

Diese Zwecke werden mit der vorliegenden Erfindung eines Ständers, der die Charakteristiken der im Anspruch 1 vorgewiesenen technischen Daten aufweist, erreicht.

Der Ständer dieser Erfindung ist nur mit 3 Gelenkpunkten für jede seiner Seiten versehen, wobei diese als einfache Schwenkhalter des einen Teils gegenüber dem anderen dienen. Er ist demnach einfach und nicht kostspielig. Für seine Handhabung reicht es, die beiden Aufhängegitter zu öffnen, wobei automatisch die Zirkelstützbeine auseinandergespreizt werden, sodass keine Fixierungselemente angehakt werden müssen.

Die Erfindung wird nachstehend beschrieben mit Hilfe einiger Ausführungsformen und deren Darstellungen. Diese zeigen:
- Fig. 1: Eine Ansicht des erfinderischen Ständers in perspektivischer Darstellung und in ganz geöffneter Position, d.h. zum Wäscheaufhängen bereit,
- Fig. 2: Ein Detail des Ständers von Fig. 1, seitlich gesehen und in der Einhakzone vergrössert, in gleicher geöffneter Position wie Fig. 1,
- Fig. 3: Die gleiche Darstellung wie Fig. 2, aber in einer Zwischenposition des ganz geöffneten und geschlossenen, zusammengelegten Ständers, d.h. während der Schliess-(oder Oeffnungs-) bewegung des Ständers,
- Fig. 4: Der Ständer der Fig. 1, in vorstehenden Figuren detailliert, aber in ganz in sich zusammengelegter Position.

In der Fig. 1, die den Ständer ganz geöffnet in perspektivischer Ansicht zeigt, sind die beiden Stützbeine mit 1 und 2 bezeichnet, die an den oberen Enden 12 bzw. 13 mit einem zirkelförmigen Gelenk verbunden sind und in offener Position eine gute Basisstütze für den Ständer am Boden bilden. Jedes Bein 1 und 2 besteht aus einem U-förmigen Gestell mit zwei Flügeln 1′, 1˝ für das Bein 1 und 2′, 2˝ für das Bein 2.

Die Flügel 1′, 1˝ sind oben durch eine horizontale Rippe 1˝′ verbunden, um die U-Form zu bilden; die Flügel 2′, 2˝ des Beines 2 sind mit einer horinzontalen Rippe 2˝′ verbunden, ebenfalls um die U-Form zu bilden.

In der vorgestellten Ausführungsform sind demnach die Beine 1 und 2 aus einem einzigen Profil hergestellt, z.B. ein Stahlrohr, das für die U-Bildung in zwei Punkten gebogen wird. Dies ist jedoch nicht die einzige mögliche Lösung, obwohl es sich vom Fabrikationspunkt aus gesehen um eine sehr geeignete Lösung handelt auch in Berücksichtigung des Druckes, den die Beine 1 und 2 auf den Boden ausüben, Dieser Druck ist dank der Aufstandfläche entlang der Rippenlinie 1˝′ und 2˝′ sehr gering. Natürlich kann die U-Form der Beine 1 und 2 auch erreicht werden, indem die Flügel 1′ und 1˝, resp. 2′ und 2˝ durch einen Querträger (nicht dargestellt), der auf einer geeigneten Höhe vom Boden angebracht wird, verbunden werden.

Was die Gelenkpunkte 12 und 13 anbelangt, muss beachtet werden, dass diese aus einfachen Gelenken bestehen, d.h. zwei Löcher werden in die Flügel 1′ und 2′ resp. 1˝ und 2˝ gebohrt, in welche je ein Bolzen oder Schraube eingeführt wird. Sofern ein Rohrprofil für die Beinformung 1 und 2 angewandt wird, wäre es angebracht, bei den Gelenken 12 und 13 das Rohr zu quetschen, da sich die platte Form einfacher zusammenverbinden lässt. Dieser Aspekt ist jedoch für die Erfindung nicht wesentlich, wichtig ist, dass die Gelenke 12 und 13 frei von jeglicher Vorrichtung sind, die den Spreizwinkel der Beine 1 und 2 limitiert.

In Fig. 1 sind zwei Aufhängegitter mit 3 und 4 bezeichnet, beide bestehen aus einem U-förmigen Gestell mit zwei Schenkeln 3′, 3˝ resp. 4′, 4˝, die miteinander in mehreren Punkten durch Stützleisten 5 verbunden sind, auf welchen die Hausfrau bei offener Stellung des Ständers die Wäsche aufhängt.

Auch hier muss klar sein, dass die Ausführungsform für die Gitter 3,4 mit einem U-förmigen Rahmen, an welchen die Leisten 5 fixiert sind, nur eine der möglichen Ausführungsformen ist, welche ästetische und bequemliche Vorteile bringt. Im Erfindungsbereich kann diese durch andere Ausführungsformen ersetzt werden (nicht dargestellt) wie z.B. zwei einfache Stangen, die miteinander durch horizontale Leisten verbunden sind, ohne dadurch aus dem Erfindungsbereich hinauszutreten.

Erfinderisch wesentlich ist hingegen die Art der Wechselwirkung zwischen den Beinen 1,2 und der Rahmen 3,4, die wir nachstehend mit Hilfe der Darstellungen 2 und 4 detailliert beschreiben werden.

Jedes Aufhängegitter 3,4 ist durch ein Gelenk 10', 10", resp. 11', 11" (in den Fig. 2 und 4, die nur eine Seite des Ständers zeigen, sind 10' und 11' dargestellt; die Gelenke 10" und 11" sind nicht sichtbar, da sie graphisch mit den resp. 10' und 11' übereinstimmen) und durch die Schenkel 3' und 3", resp. 4' und 4" mit den Flügeln 1', 1" resp. 2', 2" der Beine 1 resp. 2 klappbar verbunden.

Das Gitter 4 kann demnach eine Klappbewegung um das Gelenk 10 ausführen, das aus zwei Gelenkpunkten 10' und 10" besteht, und die gleiche Bewegung kann das Gitter 4 gegenüber dem Bein 2 ausführen. Vom erfinderischen Gesichtspunkt aus ist es nicht wichtig, wie die Gelnke 10', 10", 11' und 11" gemacht sind: es kann sich um einzelne Bolzen handeln, die durch die entsprechenden Schenkel 3' und 3" des Rahmens und der Flügel 1', 1" des Beines 1 geführt werden oder um eine Mutterschraube etc. Jedenfalls gilt das Prinzip, dass es sich bei den Gelnken 10 und 11 um einfache gegenseitige Rotationspunkte handelt, ohne jegliche weitere besondere Ansprüche.

Nach einer bevorzugten Ausführungsform der Erfindung, die im Anspruch 3 behandelt wird, ist vorgesehen, dass die Gelenke 10', 10", resp. 11', 11" aus einer einzelnen Querstange 10 resp. 11 bestehen, die solid an die Schenkel 3', 3", resp. 4',4" der Gitter 3 resp. 4 fixiert ist und in zwei Punkten der Flügel 1', 1", resp. 2', 2" der Beine 1 resp. 2, die symmetrisch zum Gelenk 12, resp. 13 sind, rotationsmässig gestützt wird.

In den Fig. 2 und 4, wo die Details der Fig. 1 gezeigt sind, aus Klarheitsgründen vergrössert, sieht man, dass die Gelenke 10 und 11 aus an die untere Seite der Flügel 3', 3" und 4', 4" geschweisste Stangen bestehen, welche sich in angebrachte Bohrungen der Beinflügel 1′, 1˝, resp, 2′, 2˝ fügen.

Ausser den Gelenken 10, 11, wie oben angeführt, bilden die Schenkel 3′, 3˝, resp. 4′, 4˝ der beiden Gitter 3,4 an ihren freien Enden ein Führungsteil, das in gebogener Position einen verlängerten Haken bildet 6′, 6˝, resp. 7′, 7˝, der bei komplett geöffnetem Ständer, in Fig. 1 und 2 dargestellt, in eine Sperre 9′, 9˝ einhakt, (in Fig. 2 sowie auch in den folgenden 3 und 4, kann nur die Sperre 9′ gezeigt werden, da die Sperre 9˝ mit 9′ über einstimmt. Dies gilt für alle Elemente des Ständers, die mit einem doppelten Index aufgeführt sind), resp. 8′, 8˝, die fest an die Flügel 2′, 2˝, resp. 1′, 1˝ der Beine 2, 1 fixiert ist.

Die Fig. 2 erlaubt die Ansicht der Funktionsdetails des Ständers in geöffneter Position. Das Gitter 3 wird somit in 2 Punkten geführt : der Kippunkt 10 auf Bein 1 und der Führungs- und Sperrpunkt 8 auf Bein 2. Gleicherweise ist das Gitter der gegenüberliegenden Seite 4 kippbar und im Punkt 1 des Beines 2 fixiert und wird durch Sperrpunkt 8 des Beines 1 geführt und eingehakt. Dank dieser Führungs- und Kippunkte ergibt sich, dass jedes Gitter 3 und 4 im Zwischenraum fixiert ist: die Gegenwart der Sperren 8 und 9 verhindert, dass sich die Beine 1 und 2 weiter spreizen können, da sie ja von den Haken 6 und 7 der Gitter 3 und 4 gehalten werden. In der geöffneten Position ist demnach der Ständer absolut sicher und stabil.

Hier kann erwähnt werden, dass die Sperren 8′, 8˝, 9′ und 9˝ nach der Erfindung eine beliebige Form haben können, Es können einzelne Sperrvorrichtungen, in Form von kurzen Stiften, lang genug, um die Haken 6′, 6˝, 7′ und 7˝ zu befestigen wenn der Ständer geöffnet wird, vorgesehen werden.

Nach einer bevorzugten Form der Erfindung, die den Vorteil einer höheren Solidität und Einfachheit in der Herstellung bringt, sind die Sperren 8′, 8˝, resp. 9′ und 9˝ aus einer einzigen Stange 8 resp. 9 hergestellt (auch in Fig. 1 sichtbar), die die Flügel 1′, 1˝, resp. 2′, 2˝ der Beine 1, resp. 2 in zwei symmetrischen Punkten, - d. h. gegenüber den Gelenken 12 resp. 13 auf gleiche Distanz plaziert-, verbinden.

Die Fig. 2 und 3 zeigen was passiert, wenn die Hausfrau den Ständer platzsparend weglegen will. Zu diesem Zweck nimmt sie die beiden Flügel 3 und 4 an ihren Enden in beide Hände und lässe beide hochklappen.

Fig. 3 zeigt die Zwischenphase des Schliessens, d.h.. der erfundene Ständer befindet sich auf dem halben Weg zwischen einer vollgeöffneten (Fig. 1 und 2) und komplett geschlossenen Position (Fig. 4). Die beiden Gitter 3 und 4 sind um die entsprechenden Gelenkpunkte 10 und 11 gedreht worden. Die Beine 1 und 2 können sich frei gegen innen bewegen, da sie nicht mehr in der Sperre 8 und 9 eingehakt sind, welche ihrerseits nicht mehr gegen die Hakenende 6 und 7 schlagen. So können sich die Beine gegen innen schliessen und der Schliessungsgrad wird durch die Führungsfunktion der Haken 6 und 7 bestimmt (wegen dieser Funktion werden diese auch gebogene Führungsteile genannt), gegen welche die Sperren 8 und 9 gleiten.

Bei Fortfahren der Schliessbewegung erhält man schliesslich die komplett geschlossene Position wie in Fig. 4 gezeigt, in welcher die zwei Rahmen 3 und 4 wie auch die Beine 1, 2 komplett nach oben zusammengefügt sind. In dieser Position nimmt der Ständer sehr wenig Raum ein zum Weglegen. Der wesentliche Vorteil des hier beschriebenen Ständers geht klar hervor: mit einer einzigen Geste der Arme kann die Hausfrau die beiden Gitter 3 und 4 auf der äusseren Seite ergreifen und somit den Ständer öffenen und schliessen durch einfache Spreizung der Gitter, ohne sich um die Führungen 1, 2 des Gegenstandes zu kümmern. Diese folgen automatisch den Oeffnungs- und Schliessbewegungen. Weiter braucht sie auch kein separates Element einzuhaken. Dieses Ergebnis wird mit einer minimalen Anzahl von einfachen Gelenken erreicht, deren Anzahl geringer ist als jene in vielen anderen technisch bekannten Konstruktionen.

Nach einer anderen bevorzugten Ausführungsform der Erfindung, haben die Haken 6′, 6˝, resp. 7′, 7˝ eine solche Länge, dass die entsprechende Sperre 9′, 9˝, resp. 8′, 8˝ auf dem ganzen Weg, von der komplett geöffneten Position bis zur komplett geschlossenen (Fig. 4) des Ständers eingeschlossen wird.

Diese Ausführungsform, deren Effekt auf Fig. 4 klar ersichtlich ist, zeigt, dass die Sperren 8 und 9 der Beine 1 und 2 auch bei völlig geschlossener Position des Ständers von den entsprechenden Haken 6 und 7 geführt werden, was zur Folge hat, dass die Beine in ihrer geschlossenen Position sicher sitzen. Dies wäre jedoch nicht der Fall, wenn die Haken 6 und 7 kürzer wären und die Sperren 8 und 9 sich somit aushaken könnten: In diesem Fall könnten sich die Beine 1 und 2 trotz geschlossener Position der Gitter 3 und 4 gegenseitig spreizen. Dies würde die nachfolgende Oeffnungsphase des Ständers erschweren, weshalb die Lösung der verlängerten Haken 6 und 7 bevorzugt wird.

Nach einer anderen bevorzugten Form der Erfindung, ist das Verhältnis zwischen der Distanz 1 (siehe Fig. 2) des Gelenkes 10 vom Gelenkpunkt 13 aus und der Distanz L der Sperre 8 vom Gelenkpunkt 13 zwischen 0,5 und 0,85.

Die Erfahrung hat gezeigt, dass die erwähnten Limiten des Verhältnisses die idealen Funktionsbedingungen des Ständers garantieren; auf der einen Seite wird eine gute Oeffnung der Gitter 3 und 4 gesichert und demzufolge eine gute Trocknungswirkung und auf der anderen Seite wird jeglich Klemmwirkung der Teile durch eine übermässige Nähe mit einem toten Punkt vermieden.

Nach einer letzten bevorzugten Form der Erfindung wird zudem vorgesehen, dass der Neigungswinkel der Gitter 3 und 4 im Verhältnis zu einer horizontalen Fläche in komplett geöffneter Position (siehe Fig. 2) des Ständers zwischen 5 und 40 Grad steht. Auch diese Eigenschaft dient einer einwandfreien Funktion der Oeffnungs- und Schliessbewegungen des Ständers sowie einer erhöhter Trockungsfähigkeit.

### VERZEICHNIS DER FIGUREN

- 1.: Stützbein
- 2.: Stützbein
- 3.: Aufhängegitter
- 4.: Aufhängegitter
- 5.: Leisten
- 6.: Verlängerte Haken
- 7.: Verlängerte Haken
- 8.: Sperre
- 9.: Sperre
- 10.: Gelenk
- 11.: Gelenk
- 12.: Oberes Ende des Beines 1
- 13.: Oberes Ende des Beines 2

## Patentansprüche

1. Zusammenlegbarer Wäscheständer mit zwei Stützbeinen, wobei jedes Stützbein (1,2) aus einem U-förmigen Rahmen mit zwei Flügeln (1',1"; 2',2") besteht, die unten durch eine Rippe (1'"; 2'") verbunden sind, während die freien Seiten der Flügel (1',2'; 1",2") an ihren oberen Enden mittels je eines Gelenkes (12;13) aneinander zirkelförmig angelenkt sind, sowie mit zwei Wäscheaufhängegittern (3,4), bestehend aus zwei Schenkeln (3',3";4',4"), die in mehreren Punkten durch Leisten (5) für die Wäscheaufhängung verbunden sind, wobei jedes Aufhängegitter (3,4) kippbar mittels eines Gelenkes (10', 10"; 11',11") an seinen Schenkeln (3',3";4',4") mit den Flügeln (1',1";2',2") eines Stutzbeines (1,2) verbunden ist,
dadurch gekennzeichnet, daß
die beiden Schenkel (3',3";4',4") jedes Aufhängegitters (3,4) Teile eines U-förmig gebogenen Rahmens sind, die an ihren freien, aufeinander zuweisenden Enden ein gebogenes Führungsteil bilden, das von den Gelenken (10',10";11',11") ausgehend einen geradlinig verlängerten Haken (6',6") formt, der bei ganz geöffneter Stellung des Wäscheständers sich in eine Sperre (9',9";8',8") einhakt, die fest an die Flügel (2',2";1',1") des jeweils anderen Stützbeines (2,1) fixiert ist.

2. Wäscheständer nach Anspruch 1, dadurch gekennzeichnet, daß die Sperren (8',8";9',9") jeder Seite aus einer einzigen Stange (8,9) bestehen, die die Flügel (1',1";2',2") des Stützbeines (1,2) in zwei Punkten symmetrisch zum Gelenk (12,13) verbinden.

3. Wäscheständer nach Anspruch 1, dadurch gekennzeichnet, daß die Gelenke (10',10";11',11") jeder Seite aus einer Stange (10,11) bestehen, welche fest an die gleichseitigen Schenkel (3',3";4',4") fixiert und welche drehbar in zwei Punkten der Flügel (1',1";2',2") des Stützbeines (1,2), welche symmetrisch zu den Gelenken (12,13) ist.

4. Wäscheständer nach Anspruch 1, dadurch gekennzeichnet, daß die Haken (6',6";7',7") eine solche Länge haben, daß die entsprechende Sperre (9',9";8',8") über den ganzen Weg von der ganz offenen Position bis zu ganz geschlossenen Position des Wäscheständers eingeschlossen bleibt.

5. Wäscheständer nach Anspruch 1, dadurch gekennzeichnet, daß das Verhältnis der Distanz "1" des Gelenkes (10) vom Gelenkpunkt (13) und der Distanz "L" der Sperre (8) vom Gelenkpunkt (13) zwischen 0,5 und 0,85 ist.

6. Wäscheständer nach Anspruch 1, dadurch gekennzeichnet, daß der Neigungswinkel "α" der Wäscheaufhängergitter (3,4) im Verhältnis zu einer horizontalen Ebene in ganz geöffneter Stellung des Wäscheständers zwischen 5 und 40 Grad liegt.

7. Wäscheständer nach Anspruch 1, dadurch gekennzeichnet, daß die Stützbeine (1,2) je aus einem einzigen Profil bestehen und durch zwei Biegungen die Flügel (1',1";2',2") sowie die horizontalen Rippen (1'",2"') bilden.

## Claims

1. Collapsible clothes horse having two support legs, each support leg (1, 2) comprising a U-shaped frame having two limbs (1', 1"; 2', 2") which are connected at the bottom by a rib (1'''; 2'''), while the free sides of the limbs (1', 1"; 2', 2") are connected to one another at their upper ends in compass-like manner by means of a hinge (12; 13) in each case, and also having two laundry hanging grids (3, 4) each comprising two arms (3', 3"; 4', 4") which are interconnected at a plurality of points by bars (5) for hanging up the laundry, with each laundry grid (3, 4) being tiltably connected by means of a joint (10', 10"; 11', 11") at its arms (3', 3"; 4', 4") to the limbs (1', 1"; 2', 2") of a support leg (1, 2), characterized in that the two arms (3', 3"; 4', 4") of each laundry hanging (3, 4) are parts of a U-shaped bent frame which, at their free ends which face each other, form a bent guide part which, starting from the joints (10', 10"; 11', 11"), form a straight extended hook (6', 6") which, when the clothes horse is in its fully opened position, hooks itself onto a stop (9', 9"; 8', 8") fixedly secured to the limbs (2', 2"; 1', 1") of the other respective support leg (2, 1).

2. Clothes horse in accordance with claim 1, characterized in that the stops (8', 8"; 9', 9") of each side consist of a single rod (8, 9) which connects the limbs (1', 1"; 2', 2") of the supporting leg (1, 2) in two points symmetric to the hinge (12, 13).

3. Clothes horse in accordance with claim 1, characterized in that the joints (10', 10"; 11', 11") of each side consist of a rod (10, 11) which is fixedly secured to the arms (3', 3"; 4', 4") on the same side and is rotatable in two points of the limbs (1', 1"; 2', 2") of the support leg (1,2) which is symmetric to the hinges (12, 13).

4. Clothes horse in accordance with claim 1, characterized in that the hooks (6', 6"; 7', 7") have a length such that the corresponding stop (9', 9"; 8', 8") remains enclosed during the entire range of travel from the fully open position up to the fully closed position of the clothes horse.

5. Clothes horse in accordance with claim 1, characterized in that the ratio of the distance "1" of the joint (10) from the hinge point (13) and the distance "L" of the stop (8) from the hinge point (13) is between 0.5 and 0.85.

6. Clothes horse in accordance with claim 1, characterized in that, in the fully open position of the clothes horse, the angle of inclination "α" of the laundry hanging grids (3, 4) relative to a horizontal plane lies between 5 and 40 degrees.

7. Clothes horse in accordance with claim 1, characterized in that each of the support legs (1, 2) comprises a single section and forms the limbs (1', 1"; 2', 2") as well as the horizontal ribs (1"', 2"') by means of two bends.

## Revendications

1. Séchoir à linge repliable comportant deux pieds, dans lequel chaque pied (1,2) est constitué par un châssis en U formé de deux montants (1',1" ; 2',2") qui sont réunis en bas par une traverse (1'" ; 2'"), tandis que les extrémités supérieures des côtés libres des montants (1',2' ; 1", 2") sont associées l'une à l'autre par une articulation (12 ; 13) à la manière des branches d'un compas, et comportant également deux grilles (3,4) pour suspendre le linge, formées chacune par deux barreaux latéraux (3',3" ; 4',4") qui sont reliés l'un à l'autre en plusieurs points par des tiges (5) pour la suspension du linge, chaque grille de suspension (3,4) étant montée à bascule par son barreau latéral (3,3" ; 4',4") sur les montants (1',1" ; 2',2") d'un pied (1,2) au moyen d'une articulation (10',10" ; 11',11").
caractérisé en ce que
les deux barreaux latéraux (3',3" ; 4',4") de chaque grille de suspension (3,4) font partie d'un cadre cintré en U, et comportent chacun, à l'endroit de leurs extrémités libres en regard l'une de l'autre, une pièce de guidage recourbée en forme de crochet (6',6"), en prolongement rectiligne de chaque barreau au-delà des articulations (10',10" ; 11',11") prévues sur chaque montant de l'un des pieds, chaque crochet venant s'engager, en position d'ouverture totale du séchoir, sur une pièce de retenue (9',9" ; 8',8") qui est rigidement fixée sur les montants (2',2" ; 1',1") de l'autre pied (2,1).

2. Séchoir à linge selon la revendication 1, caractérisé en ce que les pièces de retenue (8',8" ; 9',9") sont constituées de chaque côté par une tige unique (8,9) qui relie l'un à l'autre les montants (1',1" 2',2") de chaque pied (1,2), en deux points symétriques par rapport aux articulations (12,13).

3. Séchoir à linge selon la revendication 1, caractérisé en ce que les articulations (10',10" 11';11") sont constituées de chaque côté par une tige (10,11) qui est fixée rigidement aux deux barreaux latéraux (3',3" ; 4',4") du même côté, et montée rotativement en deux points des montants (1',1" ; 2',2") des pieds (1,2) symétriquement par rapport aux articulations (12,13).

4. Séchoir à linge selon la revendication 1, caractérisé en ce que la longueur des crochets (6',6" ; 7',7") est telle que chaque pièce de retenue (9',9" ; 8',8") reste engagée dans le crochet correspondant sur toute la course allant de la position d'ouverture complète du séchoir à la position de fermeture complète de celui-ci.

5. Séchoir à linge selon la revendication 1, caractérisé en ce que le rapport de la distance "1" de l'articulation (10) au point d'articulation (13) à la distance "L" de la pièce de retenue (8) à l'articulation (13) est compris entre 0,5 et 0,85.

6. Séchoir à linge selon la revendication 1, caractérisé en ce que l'angle "α" de la pente de chaque grille de suspension du linge (3,4), par rapport à un plan horizontal, est compris entre 5° et 40° en position d'ouverture complète du séchoir.

7. Séchoir à linge selon la revendication 1, caractérisé en ce que chacun des pieds (1,2) est confectionné à partir d'un élément profilé d'une seule pièce, les deux montants (1',1" ; 2',2") ainsi que les traverses de liaison (1'",2'") étant obtenus en deux opérations de cintrage.
